# EUROPÄISCHE PATENTSCHRIFT

(11) **EP 4 151 590 B1**
(45) Veröffentlichungstag und Bekanntmachung des Hinweises auf die Patenterteilung: **25.03.2026**
(21) Anmeldenummer: 22192532.4
(22) Anmeldetag: 29.08.2022
(51) Int. Cl.: B67D 7/02, B67D 1/08

(54) **ENTNAHMESYSTEM MIT TAUCHROHR**
TAPPING SYSTEM WITH RISER PIPE
SYSTÈME DE SOUTIRAGE AVEC TUBE PLONGEUR

(30) Priorität: 17.09.2021 DE 102021124058
(43) Veröffentlichungstag der Anmeldung: 22.03.2023
(73) Patentinhaber: AS Strömungstechnik GmbH, 73760 Ostfildern (DE)
(72) Erfinder: Szeteli, Andreas, 70794 Filderstadt (DE); Fischer, Tom Mario, 70794 Filderstadt (DE)
(74) Vertreter: Ruckh, Rainer Gerhard

(56) Entgegenhaltungen:
- GB-A- 2 061 874
- US-A- 6 109 485

## Beschreibung

Die Erfindung betrifft eine Vorrichtung mit einem Entnahmesystem und einem ein Tauchrohr aufweisenden Behälter.

Ein derartiges Entnahmesystem ist aus der DE 10 2021 116 140 bekannt. Dieses Entnahmesystem dient zum Befüllen und Entleeren von Behältern, insbesondere von Fässern, die mit flüssigen Chemikalien befüllt sind. Das Entnahmesystem umfasst einen Entnahmekopf, der an einem Tauchrohr eines Behälters befestigt werden kann. Mittels des Entnahmekopfs ist Flüssigkeit über das Tauchrohr aus dem Behälter entnehmbar oder Flüssigkeit dem Behälter zuführbar. Der Entnahmekopf ist durch eine Verschiebebewegung in einer Befestigungsstellung am Tauchrohr fixierbar. Die Befestigungsstellung kann mittels eines optischen Sensors eine Sollposition des Tauchrohrs am Entnahmekopf kontrolliert werden.

Alternativ kann der Entnahmekopf am Tauchrohr festgeschraubt werden.

Generell weist der Entnahmekopf einen von einer Wand begrenzten Flüssigkeitskanal auf, der in der Befestigungsstellung des Entnahmekopfs mit dem Tauchrohr verbunden ist, so dass Flüssigkeit über das Tauchrohr und den Flüssigkeitskanal aus dem Behälter entnommen werden kann oder dem Behälter zugeführt werden kann.

Ein Problem besteht hierbei darin, dass dann, wenn nach Entnahme von Flüssigkeit aus dem Behälter oder Zufuhr von Flüssigkeit in den Behälter der Entnahmekopf vom Tauchrohr gelöst und abgenommen wird, ein Rest von Flüssigkeit aufgrund der Kapillarwirkung zunächst im Flüssigkeitskanal verbleibt. Die Flüssigkeit fließt dann erst bei abgenommenem Entnahmekopf unkontrolliert aus dem Flüssigkeitskanal. Damit gelangt die Flüssigkeit unkontrolliert in die Umgebung oder in Kontakt mit einem anderen Behälter.

Dies birgt die Gefahr von Kontaminationen, insbesondere wenn es sich bei der Flüssigkeit um gesundheitsgefährdende Spezialchemikalien handelt.

Die GB 2 061 874 A betrifft eine Vorrichtung zur Entnahme von Flüssigkeit aus einem Behälter. Auf einer Behälteröffnung des Behälters ist ein Entnahmekopf gelagert. Der Entnahmekopf weist ein Ventil auf. Abhängig von der Ventilstellung des Ventils kann Flüssigkeit aus dem Behälter entnommen werden oder Spülflüssigkeit dem Behälter zu Reinigungszwecken zugeführt werden.

Die US 6 109 485 A betrifft eine Ventilanordnung, die in einer Behälteröffnung eines Behälters angeordnet ist. Die Ventilanordnung dient zur Entnahme von Flüssigkeit aus dem Behälter. Das untere Ende der Ventilanordnung ist kanalförmig ausgebildet.

Der Erfindung liegt die Aufgabe zugrunde, ein Entnahmesystem der eingangs genannten Art bereitzustellen, das eine erhöhte Funktionalität und Funktionssicherheit aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft eine Vorrichtung mit einem Entnahmesystem und einem ein Tauchrohr aufweisenden Behälter, der zur Aufnahme einer Flüssigkeit ausgebildet ist. Dabei weist das Entnahmesystem einen Entnahmekopf auf, welcher am Tauchrohr befestigbar ist, so dass Flüssigkeit über das Tauchrohr und den Entnahmekopf aus dem Behälter entnehmbar oder Flüssigkeit dem Behälter zuführbar ist. Der Entnahmekopf weist einen Flüssigkeitskanal auf, in welchem die dem Behälter entnommene oder zugeführte Flüssigkeit geführt ist. In der den Flüssigkeitskanal begrenzenden Wand ist eine Öffnung vorgesehen, wobei bei am Tauchrohr befestigten Entnahmekopf die Öffnung so verschlossen ist, dass sie gegen ein Eindringen von Gas gesichert ist. Die Aufhebung des Verschlusses der Öffnung erfolgt allein durch eine Verschiebebewegung des Entnahmekopfs relativ zum Tauchrohr. Bei Lösen des Entnahmekopfs vom Tauchrohr ist die Öffnung nicht mehr verschlossen, so dass über die Öffnung Gas in den Flüssigkeitskanal gelangt.

Die Öffnung kann verschiedene Formen bzw. Querschnitte, wie z. B. kreisförmig, oval, polygonal, schlitzförmig aufweisen. Insbesondere bildet die Öffnung eine Bohrung. Ohne Beschränkung der Allgemeinheit wird im Folgenden auf eine Öffnung in Form einer Bohrung Bezug genommen.

Das Gas, das über die nicht verschlossene Bohrung in den Flüssigkeitskanal gelangen kann, ist insbesondere von Luft gebildet, was jedoch nicht zwingend ist. Ohne Beschränkung der Allgemeinheit wird im Folgenden auf Gas in Form von Luft Bezug genommen.

Der Begriff verschlossen umfasst generell eine Abkopplung der Öffnung, d. h. Bohrung von Gas bzw. Luft, d. h. gasdichte Abtrennung von gas- bzw. luftführenden Strukturen, insbesondere kanalartigen Strukturen. Dabei müssen die hierfür vorgesehenen Verschlussmittel nicht an der Bohrung selbst angeordnet sein, sondern müssen dieser lediglich räumlich zugeordnet sein.

Ist der Entnahmekopf des erfindungsgemäßen Entnahmesystems am Tauchrohr eines Behälters befestigt, d. h. in eine Befestigungsstellung am Tauchrohr eingebracht und dort vorzugsweise gesichert bzw. verriegelt, bildet das Tauchrohr mit dem Flüssigkeitskanal einen durchgehenden Kanal, über welchen Flüssigkeit aus dem Behälter entnommen bzw. diesem zugeführt wird.

Dabei verläuft der Flüssigkeitskanal koaxial zum Tauchrohr in Längsrichtung des Entnahmekopfs und des Tauchrohrs.

Die erfindungsgemäß in der Wand des Flüssigkeitskanals des Entnahmekopfs vorgesehene Bohrung ist dann verschlossen, so dass keine Luft von außen in den Flüssigkeitskanal eindringen kann, was die Entnahme oder Zufuhr von Flüssigkeit beeinträchtigen würde.

Die Wand des Flüssigkeitskanals bildet dabei vorteilhaft eine Mantelfläche des Flüssigkeitskanals aus, die in der Befestigungsstellung des Entnahmekopfs vom Tauchrohr umgeben ist.

Wird der Entnahmekopf vom Tauchrohr gelöst, so wird noch während des Lösens des Entnahmekopfs aus seiner Befestigungsstellung, also noch dann, wenn sich der Flüssigkeitskanal noch im Bereich des Tauchrohrs befindet, insbesondere der Flüssigkeitskanal noch in das Tauchrohr ragt, der Verschluss der Bohrung aufgehoben. Die Aufhebung des Verschlusses der Bohrung erfolgt allein durch die Verschiebebewegung des Entnahmekopfs relativ zum Tauchrohr. Eine solche Verschiebebewegung tritt sowohl dann auf, wenn der Entnahmekopf mit einer reinen Verschiebebewegung am Tauchrohr fixiert wird, als auch dann, wenn der Entnahmekopf am Tauchrohr festgeschraubt wird, denn auch dann wird eine resultierende Relativverschiebung des Entnahmekopfs relativ zum Tauchrohr erhalten.

Da bei Lösen des Entnahmekopfs vom Tauchrohr der Verschluss der Bohrung aufgehoben ist, dringt von außen Luft über die Bohrung in den Flüssigkeitskanal. Dieses Eindringen von Luft in den Flüssigkeitskanal verhindert ein Festsetzen von Flüssigkeit im Flüssigkeitskanal aufgrund der Kapillarwirkung der Flüssigkeit im Tauchrohr.

Damit wird bei Lösen des Entnahmekopfs vom Tauchrohr, also wenn der Flüssigkeitskanal noch in das Tauchrohr ragt, ein vollständiges Entleeren der Flüssigkeit aus dem Flüssigkeitskanal des Entnahmekopfs erzielt. Damit ist gewährleistet, dass dann, wenn der Entnahmekopf vom Tauchrohr abgenommen wird, keine Flüssigkeitsreste mehr im Entnahmekopf, insbesondere im Flüssigkeitskanal mehr vorhanden sind. Ein unkontrolliertes Auslaufen von Flüssigkeit aus dem Entnahmekopf und eine dadurch bedingte Beeinträchtigung, insbesondere Kontaminierung der Umgebung, wird damit vermieden.

Damit wird die Funktionalität und insbesondere Funktionssicherheit des erfindungsgemäßen Entnahmesystems signifikant erhöht. Diese Vorteile werden mit einem äußerst geringen konstruktiven Aufwand realisiert, da als zusätzliche Komponente im Wesentlichen nur eine Bohrung im Flüssigkeitskanal des Entnahmekopfs vorgesehen werden muss.

Gemäß einer vorteilhaften Ausgestaltung ist in einer Wand das Tauchrohr wenigstens eine Belüftungsöffnung vorgesehen, wobei bei am Tauchrohr befestigten Entnahmekopf die verschlossene Bohrung von der Belüftungsöffnung entkoppelt ist. Bei Lösen des Entnahmekopfs vom Tauchrohr gelangt Luft von der Belüftungsöffnung über die Bohrung in den Flüssigkeitskanal.

Insbesondere können mehrere in Umfangsrichtung des Entnahmekopfs in Abstand zueinander angeordnete Belüftungsöffnungen vorgesehen sein.

Diese Belüftungsöffnungen sind vorteilhaft dazu vorgesehen, in dem Entnahmekopf eingeleitete und in diesem geführte Luft, die zur Belüftung des Tauchrohrs dient, wenn dieses entleert wird, nach außen abzuleiten.

Die Belüftungsöffnungen werden erfindungsgemäß dazu genutzt, dass bei Lösen des Entnahmekopfs vom Tauchrohr Luft über wenigstens eine Belüftungsöffnung Luft in die Bohrung und dann in den Flüssigkeitskanal geleitet wird, wodurch die Kapillarwirkung der Flüssigkeit aufgehoben wird und dadurch verhindert wird, dass bei Ablösen des Entnahmekopfs vom Tauchrohr Flüssigkeit im Flüssigkeitskanal verbleibt.

Ist dagegen der Entnahmekopf am Tauchrohr befestigt, ist die oder jede Belüftungsöffnung von der Bohrung entkoppelt, so dass keine Luft über die Bohrung in den Flüssigkeitskanal gelangt, was den Flüssigkeitstransfer durch den Flüssigkeitskanal bei Befüllen oder Entleeren des Behälters behindern würde.

Vorteilhaft ist an der Außenseite der den Flüssigkeitskanal begrenzenden Wand eine Dichtung vorgesehen, mittels derer die Bohrung verschlossen ist, wenn der Entnahmekopf am Tauchrohr befestigt ist.

Mit der Dichtung, die vorteilhaft in Umfangsrichtung der den Flüssigkeitskanal begrenzenden Wand umlaufend angeordnet ist, kann auf einfache Weise ein Verschließen und Freigeben der Bohrung realisiert werden.

Hierbei wird ausgenutzt, dass sich die Lage der Dichtung relativ zur Lage der Belüftungsöffnung ändert, wenn der Entnahmekopf vom Tauchrohr gelöst wird.

Dabei ist die Dichtung relativ zur Bohrung so positioniert, dass bei am Tauchrohr befestigten Entnahmekopf die Dichtung zwischen der Bohrung und der Belüftungsöffnung liegt, wodurch die Dichtung ein Eindringen von Luft über die Belüftungsöffnung in die Bohrung verhindert. Vorteilhaft ist die Dichtung dicht oberhalb der Bohrung angeordnet.

Bei Lösen des Entnahmekopfs vom Tauchrohr liegt die Dichtung außerhalb des Bereichs zwischen der Belüftungsöffnung und der Bohrung.

Dies wird durch die Relativbewegung der Dichtung des Entnahmekopfs relativ zum Tauchrohr erreicht, wodurch die Dichtung mit der Bohrung relativ zu den Belüftungsöffnungen verschoben wird.

Gemäß einer konstruktiv vorteilhaften Ausgestaltung weist der Entnahmekopf einen Grundkörper auf, wobei ein oberer Abschnitt des Flüssigkeitskanals im Grundkörper verläuft und wobei ein unterer Abschnitt über den unteren Rand des Grundkörpers nach unten hervorsteht.

Zumindest ein Teil des oberen Abschnitts des Flüssigkeitskanals ist von einem Belüftungskanal umgeben. Bei am Entnahmekopf befestigten Tauchrohr umgibt dessen oberes Ende den unteren Abschnitt des Flüssigkeitskanals.

Dabei ist vorteilhaft die Bohrung und die Dichtung im unteren Abschnitt des Flüssigkeitskanals angeordnet.

Der Belüftungskanal ist zweckmäßig konzentrisch zum Flüssigkeitskanal angeordnet.

Der am Tauchrohr befestigte Entnahmekopf führt über einen Belüftungsanschluss in den Belüftungskanal eingeleitete Luft über die Belüftungsöffnung nach außen. Damit wird verhindert, dass Luft aus dem Belüftungskanal in den Flüssigkeitskanal und das Tauchrohr gelangt, was die Entnahme- oder Befüllvorgänge behindern würde.

Beim Lösen des Entnahmekopfs vom Tauchrohr gelangt jedoch Luft aus dem Belüftungskanal in den Flüssigkeitskanal und auch in das Tauchrohr, wodurch das Ausführen von Flüssigkeit aus dem Flüssigkeitskanal und dem Tauchrohr beschleunigt wird.

Die Erfindung wird im Folgenden anhand der Zeichnungen erläutert. Es zeigen:
- Figur 1:: Schematische Darstellung des erfindungsgemäßen Entnahmesystems.
- Figur 2:: Einzeldarstellung des Entnahmekopfs des Entnahmesystems gemäß Figur 1.
- Figur 3:: Einzeldarstellung des Tauchrohrs des Entnahmesystems gemäß Figur 1.
- Figur 4:: Darstellung des Entnahmekopfs am Tauchrohr in seiner Befestigungsstellung. a) Gesamtdarstellung b) vergrößerte Teildarstellung
- Figur 5:: Darstellung des Entnahmekopfs am Tauchrohr bei Lösen aus der Befestigungsstellung in einer ersten Phase. a) Gesamtdarstellung b) vergrößerte Teildarstellung
- Figur 6:: Darstellung des Entnahmekopfs am Tauchrohr bei Lösen aus der Befestigungsstellung in einer zweiten Phase. a) Gesamtdarstellung b) vergrößerte Teildarstellung

Figur 1 zeigt schematisch ein Ausführungsbeispiel des erfindungsgemäßen Entnahmesystems 1 für transportable Behälter 2, die insbesondere von Fässern oder dergleichen gebildet sein können. In dem jeweiligen Behälter 2 wird eine Flüssigkeit 3 gelagert. Bei in derartigen Behältern 2 gelagerten Flüssigkeiten 3 handelt es sich insbesondere um flüssige Spezialchemikalien.

Das Entnahmesystem 1 umfasst einen Entnahmekopf 4, das an einem Tauchrohr 5 befestigt werden kann. Das Tauchrohr 5 ist in einem Spundkopf 6, der in einer Behälteröffnung des Behälters 2 sitzt, gelagert und so fest mit dem Behälter 2 verbunden. Die Längsachse des Tauchrohrs 5 verläuft in vertikaler Richtung.

Der Entnahmekopf 4 dient zur Entnahme von Flüssigkeit 3 aus dem Behälter 2. Ebenso kann dieser zur Befüllung von Behältern 2 genutzt werden. Hierzu weist der Entnahmekopf 4 an seinem oberen Ende einen Flüssigkeitsanschluss 4a auf. An diesem Flüssigkeitsanschluss 4a wird eine Leitung 7 angeschlossen, die zu einer Pumpe 8 führt. Die Leitung 7 kann in Form eines Schlauchs ausgebildet sein. Die Pumpe 8 wird von einer nicht dargestellten Steuereinheit gesteuert.

Der Entnahmekopf 4 ist in Figur 2 in einer Einzeldarstellung dargestellt. Der Entnahmekopf 4 weist einen ein Gehäuse bildenden Grundkörper 4b auf, an dessen oberen Ende der Flüssigkeitsanschluss 4a vorgesehen ist. An das untere Ende schließt ein Rückschlagventil 9 an, welches an die Oberseite eines Flüssigkeitskanals 10 anschließt. Der Flüssigkeitskanal 10 verläuft entlang der Längsachse des Entnahmekopfs 4 und weist eine hohlzylindrische Form auf. Der Flüssigkeitskanal 10 ist dabei von einer Wand 11 begrenzt.

Ein oberer Abschnitt des Flüssigkeitskanals 10 des Entnahmekopfs 4 verläuft im Grundkörper 4b und ist dort durch einen Belüftungskanal 12 vom Rest des Grundkörpers 4b abgegrenzt. Der Belüftungskanal 12 umschließt die Wand 11 des Flüssigkeitskanals 10. Der Belüftungskanal 12 verläuft konzentrisch zum Flüssigkeitskanal 10. Über einen Belüftungsanschluss 13, der seitlich am Grundkörper 4b des Entnahmekopfs 4 ausmündet, wird dem Belüftungskanal 12 Luft 14 zugeführt, wie insbesondere aus den Figuren 4b, 5b, 6b ersichtlich. Ein unterer Abschnitt des Flüssigkeitskanals 10 steht nach unten über den unteren Rand des Grundkörpers 4b hervor.

In diesem unteren Abschnitt des Flüssigkeitskanals 10 befindet sich eine Bohrung 15, die die Wand 11 des Flüssigkeitskanals 10 in radialer Richtung durchsetzt. Dicht oberhalb dieser Bohrung 15 befindet sich ein Dichtung 16. Die Dichtung 16 läuft in Umfangsrichtung an der Wand 11 des Flüssigkeitskanals 10 und steht geringfügig über die Außenseite der Wand 11 hervor.

Am unteren Ende des Grundkörpers 4b des Entnahmekopfs 4 ist ein Gewinde 17 vorgesehen, mit dem der Entnahmekopf 4 am Tauchrohr 5 festgeschraubt werden kann.

Das Tauchrohr 5 ist in Figur 3 in einer Einzeldarstellung dargestellt. Das Tauchrohr 5 weist einen hohlzylindrischen Rohrkörper 18 und ein Kopfteil 19 an der Oberseite des Rohrkörpers 18 auf.

Im Bereich des unteren Endes des Kopfteils 19 befinden sich Belüftungsöffnungen 20, die äquidistant in Umfangsrichtung des Kopfteils 19 in Abstand zueinander vorgesehen sind. Im Kopfteil 19 befindet sich weiterhin ein Innengewinde 21 zum Ausschrauben an das Gewinde 17 des Entnahmekopfs 4. Anstelle einer Schraubverbindung zwischen Entnahmekopf 4 am Tauchrohr 5 sind auch andere Befestigungsmöglichkeiten möglich, beispielsweise derart, dass der Entnahmekopf 4 durch eine reine Verschiebebewegung am Tauchrohr 5 fixiert wird.

An der Außenseite des Kopfteils 19 befindet sich ein Außengewinde 22 zum Einschrauben in den Spundkopf 6.

Die Funktion des Entnahmesystems 1 mit dem Entnahmekopf 4 am Tauchrohr 5 ist in den Figuren 4a, 4b, 5a, 5b, 6a, 6b dargestellt.

Die Figuren 4a, 4b zeigen den am Tauchring 5 festgeschraubten Entnahmekopf 4. Der Entnahmekopf 4 befindet sich dann in einer Befestigungsstellung, die mit Verriegelungsmitteln gesichert sein kann und/oder mit einer Sensorik überwacht wird.

Befindet sich der Entnahmekopf 4 in dieser Befestigungsstellung, kann Flüssigkeit 3 über das Tauchrohr 5 und den Flüssigkeitskanal 10 des Entnahmekopfs 4, die koaxial verlaufend aneinander anschließen und einen gemeinsamen Kanal bilden, aus dem Behälter 2 entnommen werden oder dem Behälter 2 zugeführt werden. Der Kanal ist demzufolge zur Aus- oder Einleitung von Flüssigkeit 3 vollständig mit Flüssigkeit 3 gefüllt.

Wie die Figuren 4a, 4b zeigen, ist in der Befestigungsstellung die Dichtung 16 zwischen den Belüftungsöffnungen 20 und der Bohrung 15 angeordnet. Die Bohrung 15 ist damit durch die Dichtung 16 verschlossen. Demzufolge wird Luft 14, die über den Belüftungsanschluss 13 dem Belüftungskanal 12 zugeführt wird, über die Belüftungsöffnung 20 ausgeleitet, ohne dass diese Luft 14 zur Bohrung 15 gelangt, so dass auch keine Luft 14 in den Flüssigkeitskanal 10 gelangt.

Die Figuren 5a, 5b zeigen die Situation, wenn der Entnahmekopf 4 vom Tauchrohr 5 gelöst wird, in dem der Entnahmekopf 4 vom Tauchrohr 5 abgeschraubt wird. Dabei ist der Entnahmekopf 4 nur geringfügig aus der Befestigungsstellung gelöst, d. h. der Entnahmekopf 4 ist noch auf dem Tauchrohr 5 gelagert, so dass der Flüssigkeitskanal 10 mit dem Tauchrohr 5 noch einen durchgehenden Kanal zur Leitung 7 von Flüssigkeit 3 bildet.

Da der Entnahmekopf 4 etwas vom Tauchrohr 5 abgeschraubt wurde, hat sich der Entnahmekopf 4 geringfügig in axialer Richtung gegenüber dem Tauchrohr 5 bewegt. Durch diese Axialbewegung haben sich die Dichtung 16 und die Bohrung 15 des Entnahmekopfs 4 relativ zu den Belüftungsöffnungen 20 des Tauchrohrs 5 in axialer Richtung so bewegt, dass nun die Dichtung 16 im Bereich der Belüftungsöffnung 20 liegt. Die Bohrung 15 ist damit nicht mehr verschlossen, so dass nun Luft 14 aus dem Belüftungskanal 12 über den Bereich der Belüftungsöffnung 20 zur Bohrung 15 gelangt und damit in den Flüssigkeitskanal 10 geleitet wird. Dies ist in den Figuren 5a, 5b durch Eindringen von Luftblasen 14a in die im Flüssigkeitskanal 10 befindliche Flüssigkeit 3 veranschaulicht.

Durch das Eindringen der Luftblasen 14a wird ein Anhalten von Flüssigkeit 3 an der Wand 11 des Flüssigkeitskanals 10 infolge der Kapillarwirkung verhindert. Die Flüssigkeit 3 löst sich damit schnell und vollständig von der Wand 11, so dass nach kurzer Zeit, wie in den Figuren 6a, 6b dargestellt, die gesamte Flüssigkeit 3 nicht nur aus dem Tauchrohr 5, sondern auch komplett aus dem Flüssigkeitskanal 10 ausgeleitet wird, und zwar bevor der Entnahmekopf 4 vom Tauchrohr 5 abgelöst wird.

### Bezugszeichenliste

- (1): Entnahmesystem
- (2): Behälter
- (3): Flüssigkeit
- (4): Entnahmekopf
- (4a): Flüssigkeitsanschluss
- (4b): Grundkörper
- (5): Tauchrohr
- (6): Spundkopf
- (7): Leitung
- (8): Pumpe
- (9): Rückschlagventil
- (10): Flüssigkeitskanal
- (11): Wand
- (12): Belüftungskanal
- (13): Belüftungsanschluss
- (14): Luft
- (14a): Luftblasen
- (15): Bohrung
- (16): Dichtung
- (17): Gewinde
- (18): Rohrkörper
- (19): Kopfteil
- (20): Belüftungsöffnung
- (21): Innengewinde
- (22): Außengewinde

## Patentansprüche

1. Vorrichtung mit einem Entnahmesystem (1) und einem ein Tauchrohr (5) aufweisenden Behälter (2), der zur Aufnahme einer Flüssigkeit (3) ausgebildet ist, wobei das Entnahmesystem einen Entnahmekopf (4) aufweist, welcher am Tauchrohr (5) befestigbar ist, so dass Flüssigkeit (3) über das Tauchrohr (5) und den Entnahmekopf (4) aus dem Behälter (2) entnehmbar oder Flüssigkeit (3) dem Behälter (2) zuführbar ist, wobei der Entnahmekopf (4) einen Flüssigkeitskanal (10) aufweist, in welchem die dem Behälter (2) entnommene oder zugeführte Flüssigkeit (3) geführt ist, **dadurch gekennzeichnet, dass** in der den Flüssigkeitskanal (10) begrenzenden Wand (11) eine Öffnung vorgesehen ist, wobei bei am Tauchrohr (5) befestigten Entnahmekopf (4) die Öffnung so verschlossen ist, dass sie gegen ein Eindringen von Gas gesichert ist, und dass die Aufhebung des Verschlusses der Öffnung allein durch eine Verschiebebewegung des Entnahmekopfs relativ zum Tauchrohr erfolgt, so dass bei Lösen des Entnahmekopfs (4) vom Tauchrohr (5) die Öffnung nicht mehr verschlossen ist, so dass über die Öffnung Gas in den Flüssigkeitskanal (10) gelangt.

2. Vorrichtung (1) nach Anspruch 1, **dadurch gekennzeichnet, dass** in einer Wand des Tauchrohrs (5) wenigstens eine Belüftungsöffnung (20) vorgesehen ist, wobei bei am Tauchrohr (5) befestigten Entnahmekopf (4) die verschlossene Öffnung von der Belüftungsöffnung (20) entkoppelt ist, und wobei bei Lösen des Entnahmekopfs (4) vom Tauchrohr (5) Gas von der Belüftungsöffnung (20) über die Öffnung in den Flüssigkeitskanal (10) gelangt.

3. Vorrichtung (1) nach einem der Ansprüche 1 oder 2, **dadurch gekennzeichnet, dass** an der Außenseite der den Flüssigkeitskanal (10) begrenzenden Wand (11) des Entnahmekopfs (4) eine Dichtung (16) vorgesehen ist, mittels derer die Öffnung verschlossen ist, wenn der Entnahmekopf (4) am Tauchrohr (5) befestigt ist.

4. Vorrichtung (1) nach einem der Ansprüche 2 und 3, **dadurch gekennzeichnet, dass** bei am Tauchrohr (5) befestigten Entnahmekopf (4) die Dichtung (16) zwischen der Öffnung und der Belüftungsöffnung (20) liegt.

5. Vorrichtung (1) nach einem der Ansprüche 3 oder 4, **dadurch gekennzeichnet, dass** die Dichtung (16) dicht oberhalb der Öffnung angeordnet ist.

6. Vorrichtung (1) nach einem der Ansprüche 3 bis 5, **dadurch gekennzeichnet, dass** die Dichtung (16) in Umfangsrichtung der Außenseite der Wand (11) umlaufend angeordnet ist.

7. Vorrichtung (1) nach einem der Ansprüche 1 bis 6, **dadurch gekennzeichnet, dass** bei Lösen des Entnahmekopfs (4) vom Tauchrohr (5) dieser in axialer Richtung gegenüber dem Tauchrohr (5) verschoben wird, wobei durch diese Verschiebebewegung der Verschluss der Öffnung aufgehoben wird.

8. Vorrichtung (1) nach Anspruch 7, **dadurch gekennzeichnet, dass** bei Lösen des Entnahmekopfs (4) vom Tauchrohr (5) durch die Verschiebebewegung des Entnahmekopfs (4) relativ zum Tauchrohr (5) die Dichtung (16) aus dem Bereich zwischen Öffnung und Belüftungsöffnung (20) heraus bewegt wird.

9. Vorrichtung (1) nach einem der Ansprüche 1 bis 8, **dadurch gekennzeichnet, dass** der Entnahmekopf (4) einen Grundkörper (4b) aufweist, wobei ein oberer Abschnitt des Flüssigkeitskanals (10) im Grundkörper (4b) verläuft und wobei ein unterer Abschnitt über den unteren Rand des Grundkörpers (4b) nach unten hervorsteht.

10. Vorrichtung (1) nach Anspruch 9 **dadurch gekennzeichnet, dass** zumindest ein Teil des oberen Abschnitts des Flüssigkeitskanals (10) von einem Belüftungskanal (12) umgeben ist, und dass bei am Entnahmekopf (4) befestigten Tauchrohr (5) dessen oberes Ende den unteren Abschnitt des Flüssigkeitskanals (10) umgibt.

11. Vorrichtung (1) nach Anspruch 10, **dadurch gekennzeichnet, dass** die Öffnung und die Dichtung (16) im unteren Abschnitt des Flüssigkeitskanals (10) angeordnet sind.

12. Vorrichtung (1) nach einem der Ansprüche 10 oder 11, **dadurch gekennzeichnet, dass** der Belüftungskanal (12) konzentrisch zum Flüssigkeitskanal (10) angeordnet ist.

13. Vorrichtung (1) nach einem der Ansprüche 10 bis 12, **dadurch gekennzeichnet, dass** bei am Tauchrohr (5) befestigten Entnahmekopf (4) über einen Belüftungsanschluss (13) in den Belüftungskanal (12) eingeleitete Gas über die Belüftungsöffnung (20) nach außen geführt ist.

## Claims

1. Device with a tapping system (1) and a container (2) having an riser pipe (5), which is designed to hold a liquid (3), wherein the tapping system has a tapping head (4) which can be attached to the riser pipe (5) so that liquid (3) can be tapped via the riser pipe (5) and the tapping head (4) can be removed from the container (2) or liquid (3) can be fed to the container (2), wherein the tapping head (4) has a liquid channel (10) in which the liquid (3) tapped from or fed to the container (2) is guided, **characterised in that** an opening is provided in the wall (11) delimiting the liquid channel (10), wherein, when the tapping head (4) is attached to the riser pipe (5), the opening is closed in such a way that it is secured against the ingress of gas, and that the closure of the opening is released solely by a sliding movement of the tapping head relative to the riser pipe, so that when the tapping head (4) is detached from the riser pipe (5), the opening is no longer closed, allowing gas to enter the liquid channel (10) via the opening.

2. Device (1) according to claim 1, **characterised in that** at least one ventilation opening (20) is provided in a wall of the riser pipe (5), wherein, when the tapping head (4) is attached to the riser pipe (5), the closed opening is decoupled from the ventilation opening (20), and wherein, when the tapping head (4) is detached from the riser pipe (5), gas enters the liquid channel (10) via the opening in the ventilation opening (20).

3. Device (1) according to one of claims 1 or 2, **characterised in that** a seal (16) is provided on the outside of the wall (11) of the tapping head (4) delimiting the liquid channel (10), by means of which the opening is closed when the tapping head (4) is attached to the riser pipe (5).

4. Device (1) according to one of claims 2 and 3, **characterised in that**, when the tapping head (4) is attached to the riser pipe (5), the seal (16) is located between the opening and the ventilation opening (20).

5. Device (1) according to one of claims 3 or 4, **characterised in that** the seal (16) is arranged just above the opening.

6. Device (1) according to one of claims 3 to 5, **characterised in that** the seal (16) is arranged circumferentially around the outside of the wall (11).

7. Device (1) according to one of claims 1 to 6, **characterised in that** when the tapping head (4) is detached from the riser pipe (5), it is displaced in the axial direction relative to the riser pipe (5), whereby this displacement movement removes the closure of the opening.

8. Device (1) according to claim 7, **characterised in that** when the tapping head (4) is detached from the riser pipe (5), the seal (16) is moved out of the area between the opening and the ventilation opening (20) by the displacement movement of the tapping head (4) relative to the riser pipe (5).

9. Device (1) according to one of claims 1 to 8, **characterised in that** the tapping head (4) has a base body (4b), wherein an upper section of the liquid channel (10) runs in the base body (4b) and wherein a lower section protrudes downwards beyond the lower edge of the base body (4b).

10. Device (1) according to claim 9, **characterised in that** at least part of the upper section of the liquid channel (10) is surrounded by a ventilation channel (12) and that, when the riser pipe (5) is attached to the tapping head (4), its upper end surrounds the lower section of the liquid channel (10).

11. Device (1) according to claim 10, **characterised in that** the opening and the seal (16) are arranged in the lower section of the liquid channel (10).

12. Device (1) according to one of claims 10 or 11, **characterised in that** the ventilation channel (12) is arranged concentrically with the liquid channel (10).

13. Device (1) according to one of claims 10 to 12, **characterised in that**, when the tapping head (4) is attached to the riser pipe (5), gas introduced into the ventilation channel (12) via a ventilation connection (13) is conducted to the outside via the ventilation opening (20).

## Revendications

1. Dispositif comprenant un système de soutirage (1) et un récipient (2) muni d'un tube plongeur (5), conçu pour contenir un liquide (3), le système de soutirage comportant une tête de soutirage (4) pouvant être fixée au tube plongeur (5) de manière à pouvoir prélever du liquide (3) via le tube plongeur (5) et la tête de soutirage (4) pouvant être retirée du récipient (2) ou du liquide (3) pouvant être alimenté vers le récipient (2), la tête de soutirage (4) comportant un canal à liquide (10) dans lequel est guidé le liquide (3) prélevé du récipient (2) ou introduit dans celui-ci, **caractérisé en ce qu'**une ouverture est prévue dans la paroi (11) délimitant le canal à liquide (10), l'ouverture étant fermée, lorsque la tête de soutirage (4) est fixée sur le tube plongeur (5), l'ouverture est fermée de manière à être protégée contre la pénétration de gaz, et que la fermeture de l'ouverture est libérée uniquement par un mouvement de glissement de la tête de soutirage par rapport au tube plongeur, de sorte que lorsque la tête de soutirage (4) est détachée du tube plongeur (5), l'ouverture n'est plus fermée, permettant au gaz de pénétrer dans le canal de liquide (10) via l'ouverture.

2. Dispositif (1) selon la revendication 1, **caractérisé en ce qu'**au moins une ouverture de ventilation (20) est prévue dans une paroi du tube plongeur (5), dans lequel, lorsque la tête de soutirage (4) est fixée au tube plongeur (5), l'ouverture fermée est découplée de l'ouverture de ventilation (20), et lorsque la tête de soutirage (4) est détachée du tube plongeur (5), le gaz pénètre dans le canal de liquide (10) via l'ouverture dans l'ouverture de ventilation (20).

3. Dispositif (1) selon l'une des revendications 1 ou 2, **caractérisé en ce qu'**un joint d'étanchéité (16) est prévu à l'extérieur de la paroi (11) de la tête de soutirage (4) délimitant le canal de liquide (10), au moyen duquel l'ouverture est fermée lorsque la tête de soutirage (4) est fixée au tube plongeur (5).

4. Dispositif (1) selon l'une des revendications 2 et 3, **caractérisé en ce que**, lorsque la tête de soutirage (4) est fixée au tube plongeur (5), le joint d'étanchéité (16) est situé entre l'ouverture et l'ouverture de ventilation (20).

5. Dispositif (1) selon l'une des revendications 3 ou 4, **caractérisé en ce que** le joint d'étanchéité (16) est disposé juste au-dessus de l'ouverture.

6. Dispositif (1) selon l'une des revendications 3 à 5, **caractérisé en ce que** le joint d'étanchéité (16) est disposé de manière circonférentielle autour de l'extérieur de la paroi (11).

7. Dispositif (1) selon l'une des revendications 1 à 6, **caractérisé en ce que** lorsque la tête de soutirage (4) est détachée du tube plongeur (5), elle est déplacée dans la direction axiale par rapport au tube plongeur (5), ce mouvement de déplacement supprimant la fermeture de l'ouverture.

8. Dispositif (1) selon la revendication 7, **caractérisé en ce que**, lorsque la tête de soutirage (4) est détachée du tube plongeur (5), le joint d'étanchéité (16) est déplacé hors de la zone entre l'ouverture et l'ouverture de ventilation (20) par le mouvement de déplacement de la tête de soutirage (4) par rapport au tube plongeur (5).

9. Dispositif (1) selon l'une des revendications 1 à 8, **caractérisé en ce que** la tête de soutirage (4) comporte un corps de base (4b), dans lequel une partie supérieure du canal de liquide (10) s'étend dans le corps de base (4b) et dans lequel une partie inférieure dépasse vers le bas au-delà du bord inférieur du corps de base (4b).

10. Dispositif (1) selon la revendication 9, **caractérisé en ce qu'**au moins une partie de la section supérieure du canal de liquide (10) est entourée par un canal de ventilation (12) et **en ce que**, lorsque le tube plongeur (5) est fixé à la tête de soutirage (4), son extrémité supérieure entoure la section inférieure du canal de liquide (10).

11. Dispositif (1) selon la revendication 10, **caractérisé en ce que** l'ouverture et le joint d'étanchéité (16) sont disposés dans la partie inférieure du canal à liquide (10).

12. Dispositif (1) selon l'une des revendications 10 ou 11, **caractérisé en ce que** le canal de ventilation (12) est disposé de manière concentrique par rapport au canal de liquide (10).

13. Dispositif (1) selon l'une des revendications 10 à 12, **caractérisé en ce que**, lorsque la tête de soutirage (4) est fixée au tube plongeur (5), le gaz introduit dans le canal de ventilation (12) via un raccord de ventilation (13) est évacué vers l'extérieur via l'ouverture de ventilation (20).
